# EUROPÄISCHE PATENTSCHRIFT

(11) **EP 3 451 889 B1**
(45) Veröffentlichungstag und Bekanntmachung des Hinweises auf die Patenterteilung: **26.02.2020**
(21) Anmeldenummer: 16720433.8
(22) Anmeldetag: 04.05.2016
(51) Int. Cl.: A47L 11/30, A47L 11/40

(54) **BODENREINIGUNGSSYSTEM**
FLOOR CLEANING SYSTEM
SYSTÈME DE NETTOYAGFE DES SOLS

(43) Veröffentlichungstag der Anmeldung: 13.03.2019
(73) Patentinhaber: Alfred Kärcher SE & Co. KG, 71364 Winnenden (DE)
(72) Erfinder: BLUMHARDT, Heiko, 71686 Remseck (DE); PFISTER, Barbara, 71554 Weissach im Tal (DE); NONNENMANN, Frank, 73614 Schorndorf (DE); PRASSER, Patrick, 45329 Essen (DE); WALLER, Christoph, 71409 Schwaikheim (DE)
(74) Vertreter: Hoeger, Stellrecht & Partner Patentanwälte mbB
(86) Internationale Anmeldenummer: PCT/EP2016/060077
(87) Internationale Veröffentlichungsnummer: WO 2017/190785

(56) Entgegenhaltungen:
- EP-A2- 1 762 165

## Beschreibung

Die Erfindung betrifft ein Bodenreinigungssystem mit einer mobilen Bodenreinigungsvorrichtung, die mindestens ein Reinigungsaggregat zum Reinigen einer Bodenfläche umfasst, einen Vorratsbehälter zur Aufnahme einer Reinigungsflüssigkeit, eine Schmutzaufnahmeeinrichtung zum Aufnehmen von Schmutzflüssigkeit von der Bodenfläche und einen Schmutzflüssigkeitsbehälter, in den die Schmutzflüssigkeit überführbar ist.

Mit einer derartigen Bodenreinigungsvorrichtung kann die Bodenfläche unter Einsatz mindestens eines Reinigungsaggregates gereinigt werden. Das Reinigungsaggregat umfasst zum Beispiel ein drehend antreibbares walzenförmiges oder tellerförmiges Reinigungswerkzeug. Zur Steigerung der Reinigungswirkung kann die Bodenfläche mit einer Reinigungsflüssigkeit, üblicherweise Wasser, aus dem Vorratsbehälter beaufschlagt werden. Ergänzend kann dem Wasser eine Reinigungschemikalie zugesetzt werden. Das Gemisch aus Schmutz und Reinigungsflüssigkeit, die Schmutzflüssigkeit, kann mittels der Schmutzaufnahmeeinrichtung von der Bodenfläche aufgenommen und in den Schmutzflüssigkeitsbehälter überführt werden. Die Schmutzaufnahmeeinrichtung weist beispielsweise eine Saugleiste und ein diese mit Unterdruck beaufschlagendes Saugaggregat auf.

Die mobile Bodenreinigungsvorrichtung kann selbstfahrend und selbstlenkend ausgestaltet sein, um eine autonome Reinigung der Bodenfläche zu ermöglichen. Die Bodenreinigungsvorrichtung ist daher insbesondere ein Reinigungsroboter.

Alternativ oder ergänzend kann vorgesehen sein, dass die Bodenreinigungsvorrichtung handgeführt ist. Eine Bedienperson kann die Bodenreinigungsvorrichtung über die Bodenfläche führen. Optional kann die Bodenreinigungsvorrichtung mit einem Antrieb für ein Fahrwerk versehen sein.

Die EP 1 762 165 A2 beschreibt ein Robotersystem mit einem Roboter, der einen Vorratsbehälter für eine Verbrauchsflüssigkeit aufweist, sowie mit einer Befüllstation. Der Roboter kann in eine Befüllstellung an der Befüllstation verfahren und ein Signal an eine Steuereinheit der Befüllstation übertragen. Die Befüllstation befüllt den Vorratsbehälter mit der Verbrauchsflüssigkeit infolge des Signals.

Aufgabe der vorliegenden Erfindung ist es, ein Bodenreinigungssystem mit erhöhter Anwenderfreundlichkeit bereitzustellen.

Diese Aufgabe wird gelöst durch ein erfindungsgemäßes Bodenreinigungssystem mit einer mobilen Bodenreinigungsvorrichtung, die mindestens ein Reinigungsaggregat zum Reinigen einer Bodenfläche umfasst, einen Vorratsbehälter zur Aufnahme einer Reinigungsflüssigkeit, eine Schmutzaufnahmeeinrichtung zum Aufnehmen von Schmutzflüssigkeit von der Bodenfläche und einen Schmutzflüssigkeitsbehälter, in den die Schmutzflüssigkeit überführbar ist, sowie mit einer Andockstation für die in einer Andockstellung an diese angedockte Bodenreinigungsvorrichtung, wobei die Andockstation mindestens eine Zufuhrleitung mit daran angeordnetem Anschlusselement aufweist und die Bodenreinigungsvorrichtung mindestens eine Flüssigkeitsleitung mit daran angeordnetem Anschlusselement, wobei die Bodenreinigungsvorrichtung eine Spüleinrichtung am oder im Schmutzflüssigkeitsbehälter umfasst, und wobei, in der Andockstellung der Bodenreinigungsvorrichtung, die Anschlusselemente miteinander koppeln, so dass der Vorratsbehälter über die mindestens eine Flüssigkeitsleitung mit der Reinigungsflüssigkeit befüllbar ist und die Spüleinrichtung über die mindestens eine Flüssigkeitsleitung mit einer Spülflüssigkeit zum Spülen des Schmutzflüssigkeitsbehälters beaufschlagbar ist.

Das erfindungsgemäße Bodenreinigungssystem weist zusätzlich zur Bodenreinigungsvorrichtung eine Andockstation auf. In einer Andockstellung der Bodenreinigungsvorrichtung können korrespondierende Anschlusselemente der mindestens einen Zufuhrleitung und der mindestens einen Flüssigkeitsleitung miteinander koppeln. Dies gibt die Möglichkeit, den Vorratsbehälter mit der Reinigungsflüssigkeit zu befüllen und den Schmutzflüssigkeitsbehälter über die Spüleinrichtung der Bodenreinigungsvorrichtung mit einer Spülflüssigkeit zu spülen. Einem Anwender bleibt es erspart, den Vorratsbehälter mit der Reinigungsflüssigkeit zu befüllen und den Schmutzflüssigkeitsbehälter zu reinigen.

Der Betrieb der Bodenreinigungsvorrichtung, autonom bewegt und/oder handgeführt, wird einem Anwender dadurch erheblich erleichtert.

Es kann vorgesehen sein, darauf wird nachfolgend noch eingegangen, dass der Vorratsbehälter und der Schmutzflüssigkeitsbehälter nacheinander befüllt und gespült werden. Denkbar ist auch, dass gleichzeitig ein Befüllen des Vorratsbehälters und ein Spülen des Schmutzflüssigkeitsbehälters durchgeführt wird.

Bei einer konstruktiv einfachen Ausgestaltung ist es günstig, wenn die Andockstation eine Zufuhrleitung mit daran angeordnetem Anschlusselement umfasst und wenn die Bodenreinigungsvorrichtung eine in einen ersten Flüssigkeitsleitungsabschnitt und in einen zweiten Flüssigkeitsleitungsabschnitt verzweigende Flüssigkeitsleitung aufweist. Die Andockstation kann bei einer derartigen Ausgestaltung mit nur einer Zufuhrleitung auskommen. In der Andockstellung der Bodenreinigungsvorrichtung koppelt die Zufuhrleitung mit der Flüssigkeitsleitung, die in zwei Leitungsabschnitte verzweigt. Über den ersten Flüssigkeitsleitungsabschnitt kann der Vorratsbehälter mit der Reinigungsflüssigkeit befüllt werden. Über den zweiten Flüssigkeitsleitungsabschnitt kann der Schmutzflüssigkeitsbehälter mit der Spülflüssigkeit beaufschlagt werden. Die Spüleinrichtung kann an den zweiten Flüssigkeitsleitungsabschnitt angeschlossen oder von diesem gebildet sein.

Günstigerweise weist die Bodenreinigungsvorrichtung mindestens ein Ventil auf, wobei:
- in zumindest einen der Flüssigkeitsleitungsabschnitte ein Ventil geschaltet ist, über welches Ventil der Flüssigkeitsleitungsabschnitt wahlweise freigebbar oder sperrbar ist;
- vorzugsweise in beide Flüssigkeitsleitungsabschnitte jeweils ein Ventil geschaltet ist, über das der jeweilige Flüssigkeitsleitungsabschnitt wahlweise freigebbar oder sperrbar ist; oder
- die Flüssigkeitsleitung an einem Ventil in die wahlweise freigebbaren oder sperrbaren Flüssigkeitsleitungsabschnitte verzweigt.

Je nach Schaltstellung des mindestens einen Ventils kann ausgewählt werden, welcher der Flüssigkeitsleitungsabschnitte mit Flüssigkeit beaufschlagt ist. Zum Befüllen des Reinigungsbehälters kann der erste Flüssigkeitsleitungsabschnitt beaufschlagt werden. Zum Spülen des Schmutzflüssigkeitsbehälters kann der zweite Flüssigkeitsleitungsabschnitt beaufschlagt werden. Denkbar ist, dass beide Flüssigkeitsleitungsabschnitte gleichzeitig mit Flüssigkeit beaufschlagbar sind.

Bei einer andersartigen vorteilhaften Ausführungsform ist es günstig, wenn die Andockstation zwei Zufuhrleitungen mit einem jeweiligen Anschlusselement umfasst und die Bodenreinigungsvorrichtung zwei Flüssigkeitsleitungen mit einem jeweiligen Anschlusselement, wobei, in der Andockstellung der Bodenreinigungsvorrichtung, je eine Zufuhrleitung und eine Flüssigkeitsleitung strömungsverbunden miteinander sind, und wenn das Bodenreinigungssystem in jeder Zufuhrleitung-Flüssigkeitsleitung-Kombination ein Ventil aufweist zum wahlweisen Freigeben oder Sperren der Zufuhrleitung-Flüssigkeitsleitung-Kombination. Bei einem derartigen Bodenreinigungssystem sind in der Andockstellung der Bodenreinigungsvorrichtung zwei Zufuhrleitung-Flüssigkeitsleitung-Kombinationen gebildet. Über eine erste derartige Kombination kann der Vorratsbehälter mit der Reinigungsflüssigkeit befüllt werden. Über die zweite Kombination kann der Schmutzflüssigkeitsbehälter mit Spülflüssigkeit gespült werden. In eine jeweilige Zufuhrleitung-Flüssigkeitsleitung-Kombination ist zumindest ein Ventil geschaltet, über das die Kombination wahlweise freigebbar oder sperrbar ist.

Günstigerweise weist das Bodenreinigungssystem eine Steuereinrichtung auf, die mit den Ventilen oder dem Ventil gekoppelt ist, wobei die Ventile bzw. das Ventil von der Steuereinrichtung betätigbar sind/ist. Die Steuereinrichtung kann insbesondere den Zeitablauf der Befüllung des Vorratsbehälters und der Spülung des Schmutzflüssigkeitsbehälters steuern. Denkbar ist eine Steuerung nach einem vorgegebenen Befüllplan und/oder Spülplan. Denkbar ist insbesondere auch ein bedarfsabhängiges Füllen des Vorratsbehälters je nach einfüllbarer Reinigungsflüssigkeit oder Restmenge von Flüssigkeit im Vorratsbehälter und/oder je nach Verschmutzungsgrad des Schmutzflüssigkeitsbehälters.

Alternativ oder ergänzend kann vorgesehen sein, dass die Ventile bzw. das Ventil von einer Bedienperson handbetätigbar sind oder ist.

Vorteilhafterweise ist das Befüllen des Vorratsbehälters und/oder das Spülen des Schmutzflüssigkeitsbehälters nach Andocken der Bodenreinigungsvorrichtung unter Steuerung durch die Steuereinrichtung selbsttätig durchführbar. Beispielsweise kann von der Steuereinrichtung das Andocken der Bodenreinigungsvorrichtung erkannt werden. Daraufhin können nach vorgegebenem Befüllplan und/oder Spülplan und/oder bedarfsabhängig der Vorratsbehälter befüllt bzw. der Schmutzflüssigkeitsbehälter gespült werden. Durch das automatische Befüllen oder Spülen ist es nicht erforderlich, dass eine Bedienperson den Befüllvorgang oder Spülvorgang auslöst. Das Bodenreinigungssystem ist anwenderfreundlich.

Günstigerweise ist die Steuereinrichtung in der Bodenreinigungsvorrichtung angeordnet.

Alternativ kann vorgesehen sein, dass die Steuereinrichtung in der Andockstation positioniert ist.

Bei einer vorteilhaften Umsetzung des Bodenreinigungssystems ist es günstig, wenn die Ventile oder das Ventil derart ansteuerbar sind/ist, dass das Befüllen des Vorratsbehälters und das Spülen des Schmutzflüssigkeitsbehälters nacheinander durchführbar sind. Insbesondere dann, wenn in der Andockstation nur eine Zufuhrleitung und in der Bodenreinigungsvorrichtung eine verzweigende Flüssigkeitsleitung vorgesehen ist, erweist sich dies als vorteilhaft, um zum Befüllen und Spülen einen so hohen Flüssigkeitsdruck und -fluss wie möglich bereitzustellen.

Bevorzugt sind/ist die Ventile oder das Ventil derart ansteuerbar, dass der Vorratsbehälter zunächst befüllbar und anschließend der Schmutzflüssigkeitsbehälter spülbar ist. Es kann beispielsweise vorgesehen sein, dass Schmutzflüssigkeit aus dem Schmutzflüssigkeitsbehälter in der Andockstellung der Bodenreinigungsvorrichtung abgelassen werden kann. Die hierfür erforderliche Zeit kann zum Befüllen des Vorratsbehälters genützt werden. Der Schmutzflüssigkeitsbehälter wird günstigerweise erst nach dem Ablassen der Schmutzflüssigkeit gespült und gereinigt.

Von Vorteil ist es, wenn die Ventile oder das Ventil derart ansteuerbar sind/ist, dass das Befüllen des Vorratsbehälters und/oder das Spülen des Schmutzflüssigkeitsbehälters nach einem der folgenden durchführbar ist:
- Befüllen mit Reinigungsflüssigkeit und/oder Spülen mit Spülflüssigkeit für eine vorgebbare Zeitdauer;
- Befüllen mit Reinigungsflüssigkeit und/oder Spülen mit Spülflüssigkeit mit einer vorgebbaren Menge;
- Befüllen mit Reinigungsflüssigkeit bis zu einem vorgebbaren Pegel, der mit einem Füllstandssensor am Vorratsbehälter ermittelbar ist.

Bei jeder der drei vorstehend genannten Ausgestaltungen ist es günstig, eine selbsttätige und automatisierte Befüllung des Vorratsbehälters und Spülung des Schmutzflüssigkeitsbehälters durchzuführen und die Anwenderfreundlichkeit weiter zu steigern.

Vorzugsweise weist die Bodenreinigungsvorrichtung eine am Schmutzflüssigkeitsbehälter angeordnete Auslassöffnung auf sowie ein Ventil an der Auslassöffnung oder an einer an diese angeschlossenen Auslassleitung, über welches Ventil die Auslassöffnung oder die Auslassleitung wahlweise sperrbar oder zum Entleeren des Schmutzflüssigkeitsbehälters freigebbar ist. In der Andockstellung der Bodenreinigungsvorrichtung kann Schmutzflüssigkeit über die Auslassöffnung sowie die daran gegebenenfalls angeschlossene Auslassleitung aus dem Schmutzflüssigkeitsbehälter ausgelassen werden. Der Entleerungsvorgang kann mittels des Ventils gestartet oder beendet werden.

Bevorzugt ist das Ventil von einer vorzugsweise in der Bodenreinigungsvorrichtung angeordneten Steuereinrichtung ansteuerbar. Der Entleerungsvorgang kann beispielsweise selbsttätig nach dem Andocken der Bodenreinigungsvorrichtung von der Steuereinrichtung gestartet werden. Ein Entleerungsvorgang kann nach Ablauf einer vorgebbaren Zeitdauer, nach Auslaufen einer vorgebbaren Menge an Schmutzflüssigkeit oder durch Erkennen eines vorgebbaren Mindestpegels der Schmutzflüssigkeit im Schmutzflüssigkeitsbehälter beendet werden.

Günstig ist es, wenn die Ventile derart ansteuerbar sind, dass das Entleeren des Schmutzflüssigkeitsbehälters während des Befüllens des Vorratsbehälters durchführbar ist. Die Zeit, die zum Entleeren des Schmutzflüssigkeitsbehälters erforderlich ist, kann zum Befüllen des Vorratsbehälters genutzt werden.

Die Ventile sind bevorzugt derart ansteuerbar, dass der Schmutzflüssigkeitsbehälter nach dem Entleeren gespült werden kann. Insbesondere dann, wenn nur eine Zufuhrleitung und eine verzweigende Flüssigkeitsleitung vorgesehen sind, lässt sich dadurch der Befüll- und Spülvorgang in der Andockstellung der Bodenreinigungsvorrichtung möglichst kurz gestalten. Der Reinigungsbetrieb kann baldmöglichst wieder aufgenommen werden.

Vorteilhafterweise weist die Andockstation einen Auffangbehälter für die Schmutzflüssigkeit auf, und der Schmutzflüssigkeitsbehälter ist über die Auslassöffnung oder die Auslassleitung in den Auffangbehälter entleerbar.

Es kann vorgesehen sein, dass die Andockstation ein Pumpaggregat umfasst, mit der im Auffangbehälter aufgenommene Schmutzflüssigkeit abpumpbar und einem Flüssigkeitsentsorgungsnetz zuführbar ist. Nach dem Entleeren der Schmutzflüssigkeit in den Auffangbehälter oder währenddessen kann das Pumpaggregat aktiviert und die Schmutzflüssigkeit abgepumpt werden. Das Pumpaggregat ist vorzugsweise von einer Steuereinrichtung des Bodenreinigungssystems aktivierbar.

Vorteilhafterweise umfasst das Bodenreinigungssystem eine Detektionseinrichtung, mit der ein Andocken der Bodenreinigungsvorrichtung an die Andockstation ermittelbar ist. Nach positiver Feststellung, dass die Bodenreinigungsvorrichtung an die Andockstation angedockt ist, kann beispielsweise die vorstehend genannte Steuereinrichtung das oder die Ventile so schalten, dass der Vorratsbehälter befüllt und/oder der Schmutzflüssigkeitsbehälter gespült und insbesondere auch entleert werden. Die Detektionseinrichtung kann insbesondere elektrisch oder mechanisch ausgestaltet sein. Beispielsweise wird in der Steuereinrichtung der Bodenreinigungsvorrichtung detektiert, dass elektrische Anschlusselemente der Andockstation und der Bodenreinigungsvorrichtung in leitender Verbindung miteinander stehen.

Günstig ist es, wenn die Reinigungsflüssigkeit und die Spülflüssigkeit identisch sind, wobei es sich bei beiden vorzugsweise um Wasser handelt. Bevorzugt weist die Andockstation dabei eingangsseitig der Zufuhrleitung nur ein Anschlusselement zum Anschließen an ein Flüssigkeitsversorgungsnetz und insbesondere an ein Wasserversorgungsnetz auf. Getrennte Zufuhrleitungen können dadurch eingespart werden.

Bei einer vorteilhaften Umsetzung des Bodenreinigungssystems ist es günstig, wenn die Spüleinrichtung an einer Deckenwand des Schmutzflüssigkeitsbehälters angeordnet oder festgelegt ist. Dies erlaubt es, den Schmutzflüssigkeitsbehälter mit der Spülflüssigkeit von oben nach unten zu spülen und Verunreinigungen wirkungsvoll aus dem Schmutzflüssigkeitsbehälter zu entfernen.

Vorteilhafterweise weist der Schmutzflüssigkeitsbehälter einen die Deckenwand bildenden Deckel auf. Der Deckel kann an der Bodenreinigungsvorrichtung insbesondere schwenkbar gelagert sein, so dass er auf- und zugeklappt werden kann. Der Deckel kann über den Schmutzflüssigkeitsbehälter hinaus auch als Deckel für den Vorratsbehälter dienen.

Es versteht sich, dass eine Auslassöffnung des Schmutzflüssigkeitsbehälters vorzugsweise an dessen tiefstem Punkt angeordnet ist.

Bevorzugt umfasst die Spüleinrichtung eine Spülleitung mit einer Mehrzahl von Austrittsöffnungen. Über die Austrittsöffnungen kann Spülflüssigkeit austreten. Günstigerweise ist die Spülleitung von einem Flüssigkeitsleitungsabschnitt der mindestens einen Flüssigkeitsleitung gebildet oder umfasst, wie dies bereits vorstehend erwähnt wurde.

Bei einer vorteilhaften Ausführungsform des Bodenreinigungssystems ist die Spülleitung eine Ringleitung. "Ringleitung" setzt nicht notwendigerweise eine runde und insbesondere kreisrunde Ausgestaltung der Spülleitung voraus. "Ringleitung" ist vorliegend insbesondere als "in sich geschlossene" Spülleitung aufzufassen.

Günstig ist es, wenn aus der Spüleinrichtung austretende Spülflüssigkeit auf mindestens eine Seitenwand des Schmutzflüssigkeitsbehälters gerichtet ist. Dies erlaubt es, die Seitenwand abzuspülen und von Partikeln zu befreien. Vorteilhafterweise werden alle Seitenwände von oben nach unten abgespült.

Als vorteilhaft erweist es sich, wenn die Bodenreinigungsvorrichtung eine Zufuhrleitung mit daran angeordnetem Anschlusselement umfasst, die in die mindestens eine Flüssigkeitsleitung mündet und an welches Anschlusselement manuell eine externe Versorgungsleitung zum Zuführen von Reinigungsflüssigkeit und/oder Spülflüssigkeit anschließbar ist. Dadurch weist das Bodenreinigungssystem eine größere Vielseitigkeit auf. An das zusätzliche Anschlusselement kann eine Bedienperson wahlweise eine separate, externe Versorgungsleitung anschließen. Dies erlaubt es, den Vorratsbehälter unabhängig von der Andockstation zu befüllen und/oder den Schmutzflüssigkeitsbehälter unabhängig von der Andockstation zu spülen.

Die Bodenreinigungsvorrichtung kann, wie eingangs erwähnt, selbstfahrend und selbstlenkend ausgestaltet ist, um eine autonome Reinigung der Bodenfläche durchzuführen.

Alternativ oder ergänzend kann vorgesehen sein, dass die Bodenreinigungsvorrichtung handgeführt ist. Dabei kann die Bodenreinigungsvorrichtung eine Aufsitz- oder Aufsteh-Vorrichtung (ride on) oder eine Nachlauf-Vorrichtung (walk behind) sein.

Je nach Betriebsart kann vorgesehen sein, das die Bodenreinigungsvorrichtung selbstfahrend und selbstlenkend oder handgeführt betrieben wird.

Die Bodenreinigungsvorrichtung ist insbesondere eine Scheuersaugmaschine.

Die nachfolgende Beschreibung einer bevorzugten Ausführungsform der Erfindung dient im Zusammenhang mit der Zeichnung der näheren Erläuterung der Erfindung. Es zeigen:
- Figur 1:: eine Seitenansicht eines erfindungsgemäßen Bodenreinigungssystems, umfassend eine Bodenreinigungsvorrichtung und eine Andockstation für diese, wobei die Bodenreinigungsvorrichtung nicht an die Andockstation angedockt ist;
- Figur 2:: das Bodenreinigungssystem aus Figur 1, wobei die Bodenreinigungsvorrichtung eine Andockstellung einnimmt;
- Figur 3:: eine perspektivische vereinfachte Darstellung der Bodenreinigungsvorrichtung mit einem eine Offenstellung einnehmenden Deckel zweier Behälter;
- Figur 4:: eine Ansicht des Deckels der Bodenreinigungsvorrichtung aus Figur 3 von unten, teilweise schematisch; und
- Figur 5:: das Bodenreinigungssystem aus Figur 1, teilweise mittels eines schematischen Blockschaltbildes dargestellt.

Die Zeichnung zeigt eine bevorzugte Ausführungsform eines erfindungsgemäßen Bodenreinigungssystems, das mit dem Bezugszeichen 10 belegt ist und nachfolgend vereinfacht als System 10 bezeichnet wird. Das System 10 umfasst eine Andockstation 12 und eine mobile Bodenreinigungsvorrichtung 14, nachfolgend vereinfachend als Vorrichtung 14 bezeichnet. Das System 10 ist in einer Gebrauchsstellung auf einer Aufstellfläche 16 positioniert, die gleichzeitig eine zu reinigende Bodenfläche 18 bildet.

Positions- und Orientierungsangaben wie beispielsweise "oben", "unten" oder dergleichen sind auf die Gebrauchsstellung des Systems 10 auf der Aufstellfläche 16 bezogen aufzufassen. In der Gebrauchsstellung definiert das System 10 eine mit der Aufstellfläche 16 zusammenfallende Berührebene definiert. Nicht-einschränkend kann angenommen werden, dass die Aufstellfläche 16 und die Berührebene horizontal ausgerichtet sind.

Die Andockstation 12 umfasst ein Gehäuse 20, das einen Aufnahmeraum 22 bildet, in dem diverse Aktoren, Fluidleitungen und elektrische Leitungen aufgenommen sind.

Insbesondere ist die Andockstation 12 mittels eines Anschlusselementes 24 an ein Flüssigkeitsversorgungsnetz angeschlossen, insbesondere ein Wasserversorgungsnetz. Das Anschlusselement 24 ist endseitig an einer Zufuhrleitung 26 angeordnet, an dessen gegenüberliegendem Ende ein weiteres Anschlusselement 28 angeordnet ist. In die Zufuhrleitung 26 ist ein Ventil 30 geschaltet, das beispielsweise über eine Steuerleitung 32 ansteuerbar ist.

Über ein Anschlusselement 34 ist die Andockstation 12 an ein elektrisches Energieversorgungsnetz anschließbar. Das Anschlusselement 34 ist an einer elektrischen Leitung 36 angeordnet, an deren anderen Ende ebenfalls ein Anschlusselement 38 angeordnet ist. Die elektrische Leitung 36 kann mehrere Einzelleitungen aufweisen und zur Energieversorgung einerseits und zur Übertragung von elektrischen Schalt- und/oder Steuersignalen andererseits eingesetzt werden, beispielsweise über die Steuerleitung 32, die von der elektrischen Leitung 36 abzweigt. Denkbar ist auch, dass die Energieversorgung einerseits und die elektrischen Schalt- und/oder Steuersignale über getrennte Leitungen durchgeführt werden.

Von der elektrischen Leitung 36 zweigen weitere Steuerleitungen 40, 42 ab, die mit elektrischen Schaltelementen 44, 46 in Gestalt von Relais verbunden sind. Mit dem Schaltelement 44 kann die elektrische Leitung 36 zur Freigabe eines Ladestrompfades vom Anschlusselement 34 zum Anschlusselement 38 freigegeben werden. Mit dem Schaltelement 46 kann eine elektrische Leitung 48 freigegeben werden, die von der elektrischen Leitung 36 abzweigt und ein Pumpaggregat 50 der Andockstation 12 mit elektrischer Energie beaufschlagt.

Die Andockstation 12 umfasst einen Auffangbehälter 52 für Schmutzflüssigkeit der Vorrichtung 14. Eine Zufuhrleitung 54 der Andockstation 12, an der eingangsseitig ein Anschlusselement 56 angeordnet ist, mündet in den Auffangbehälter 52. Ausgangsseitig ist an den Auffangbehälter 52 eine Entsorgungsleitung 58 mit einem endseitigen Anschlusselement 60 angeschlossen. Das Pumpaggregat ist in die Entsorgungsleitung 58 geschaltet, um Schmutzflüssigkeit aus dem Auffangbehälter 52 abzupumpen und über das Anschlusselement 60 einem Flüssigkeitsentsorgungsnetz zuzuführen.

Am Auffangbehälter 52 ist ein Sensorelement 62 angeordnet, mit dem ein Pegel an Schmutzflüssigkeit im Auffangbehälter 52 ermittelbar ist. Über eine Signalleitung 64 kann ein diesbezügliches Füllstandssignal bereitgestellt werden.

Von der elektrischen Leitung 36 zweigt ferner eine Steuerleitung 66 ab, über die eine Antriebseinrichtung 68 ansteuerbar ist, worauf später noch eingegangen wird.

Die Vorrichtung 14 umfasst ein Gehäuse 70 mit einem untenseitig daran gehaltenen Fahrwerk 72 zum Verfahren auf der Bodenfläche 18. Weiter umfasst die Vorrichtung 14, eine Scheuersaugmaschine, ein Reinigungsaggregat 74, das insbesondere mindestens ein um eine Drehachse drehend antreibbares walzenförmiges oder tellerförmiges Reinigungswerkzeug aufweist (nicht gezeigt). Ein weiteres Reinigungsaggregat ist in Form einer Schmutzaufnahmevorrichtung 76 vorgesehen. Die Schmutzaufnahmevorrichtung 76 umfasst eine Saugleiste 78 und ein Saugaggregat 80, um die Saugleiste 78 mit Unterdruck zu beaufschlagen (in Figur 3 nicht dargestellt).

Die Vorrichtung 14 umfasst ferner einen Vorratsbehälter 82 für eine Reinigungsflüssigkeit, insbesondere Wasser. Weiter umfasst die Vorrichtung 14 einen Schmutzflüssigkeitsbehälter 84. Im Betrieb der Vorrichtung 14 kann Reinigungsflüssigkeit aus dem Vorratsbehälter 82 zur Beaufschlagung der Bodenfläche 18 eingesetzt werden. Unter der Wirkung des Reinigungsaggregates 74 kann die Bodenfläche 18 abgereinigt werden, wobei die Reinigungsflüssigkeit zur Steigerung der Reinigungswirkung dient. Ergänzend kann eine Reinigungschemikalie beigemischt werden. Das Gemisch aus Schmutz und Reinigungsflüssigkeit, die Schmutzflüssigkeit, kann mittels der Schmutzaufnahmevorrichtung 76 von der Bodenfläche 18 aufgenommen und als Schmutzflüssigkeit im Schmutzflüssigkeitsbehälter 84 abgeschieden werden.

Bei der Vorrichtung 14 sind der Vorratsbehälter 82 und der Schmutzflüssigkeitsbehälter 84 nach einem vorteilhaften Behälter-im-Behälter-Prinzip gebildet. Der Vorratsbehälter 82 umgibt den Schmutzflüssigkeitsbehälter 84 und ist seitlich von einer Außenwand 86 und einer Innenwand 88 des Gehäuses 70 begrenzt, sowie von einer in der Zeichnung nicht dargestellten Bodenwand. Die Innenwand 88 bildet Seitenwände 90 des Schmutzflüssigkeitsbehälters 84. Die Seitenwände 90 sowie eine in der Zeichnung nicht gezeigte Bodenwand definieren einen Behälterinnenraum 92 (Figur 3).

Obenseitig sind am Vorratsbehälter 82 eine Behälteröffnung 94 angeordnet und am Schmutzflüssigkeitsbehälter 84 eine Behälteröffnung 96. Ein Rand 98, der außenseitig am Gehäuse 70 verläuft, fasst die Behälteröffnungen 94 und 96 ein.

Die Vorrichtung 14 umfasst als Bestandteil des Gehäuses 70 einen Deckel 100, der eine jeweilige Deckenwand des Vorratsbehälters 82 und des Schmutzflüssigkeitsbehälters 84 bildet. Der Deckel 100 ist vorliegend um eine Schwenkachse 102 am Gehäuse 70 im Übrigen schwenkbar und kann auf- und zugeklappt werden.

Zur Beaufschlagung des Vorratsbehälters 82 und des Schmutzflüssigkeitsbehälters 84 mit Flüssigkeit umfasst die Vorrichtung 14 eine Flüssigkeitsleitung 104 mit einem Anschlusselement 106. Das Anschlusselement 106 ist an einer der Andockstation 12 in einer Andockstellung zugewandten Vorderseite 108 der Vorrichtung 14 angeordnet.

"Vorderseite" bezieht sich auf eine Längs- oder Hauptbewegungsrichtung der Vorrichtung 14.

Die Flüssigkeitsleitung 104 ist durch das Gehäuse 70 hindurchgeführt und tritt an einem Gelenk zur Lagerung des Deckels 100 in den Deckel 100 ein. Sie verzweigt in einen ersten Flüssigkeitsleitungsabschnitt 110 und einen zweiten Flüssigkeitsleitungsabschnitt 112. In die Flüssigkeitsleitungsabschnitte 110, 112 ist ein jeweiliges Ventil 114, 116 geschaltet, mit dem die Flüssigkeitsleitung 104 an dem jeweiligen Abschnitt 110, 112 wahlweise freigegeben oder gesperrt werden kann. Die Ventile 114, 116 sind über Steuerleitungen 118, 120 von einer Steuereinrichtung 122 des Systems 10 ansteuerbar. Die Steuereinrichtung 122 ist vorliegend in der Vorrichtung 14 angeordnet.

Die Verzweigung der Flüssigkeitsleitung 104 in die Flüssigkeitsleitungsabschnitte 110, 112 erfolgt vorliegend in einem Ventilgehäuse 124, das die Ventile 114, 116 aufnimmt. Das Ventilgehäuse 124 ist in einem Aufnahmeraum 126 aufgenommen, der zwischen einer Außenwand 128 und einer Innenwand 130 des vorliegend doppelwandig ausgestalteten Deckels 100 gebildet ist.

Der erste Flüssigkeitsleitungsabschnitt 110 weist endseitig eine Austrittsöffnung 132 an der Innenwand 130 auf. Bei bestehender Strömungsverbindung über den Flüssigkeitsleitungsabschnitt 110 bildet die Flüssigkeitsleitung 104 eine Befüllleitung zum Befüllen des Vorratsbehälters 82. Die Reinigungsflüssigkeit kann über die Austrittsöffnung 132 austreten und durch die Behälteröffnung 94 in den Behälterinnenraum des Vorratsbehälters 82 fließen.

Ein Sensorelement 134 am Vorratsbehälter 82 ist über eine Signalleitung 136 mit der Steuereinrichtung 122 gekoppelt, um dieser eine Information über den Pegel an Reinigungsflüssigkeit im Vorratsbehälter 82 zu übermitteln.

Der zweite Flüssigkeitsleitungsabschnitt 112 tritt aus dem Aufnahmeraum 126 aus und bildet eine Ringleitung 138. Die Ringleitung 138 ist untenseitig an der Innenwand 130 festgelegt und umfasst eine Mehrzahl von nicht im Einzelnen dargestellten Austrittsöffnungen. Die Ringleitung 138 ist eine Spülleitung einer Spüleinrichtung 140 zum Spülen des Schmutzflüssigkeitsbehälters 84. Spülflüssigkeit ist über die Lage der Austrittsöffnungen an der Ringleitung 138 auf die Seitenwände 90 des Schmutzflüssigkeitsbehälters 84 gerichtet, so dass diese von oben nach unten abgespült und daran anhaftende Partikel abgelöst werden können.

Am Schmutzflüssigkeitsbehälter 84 ist ein Sensorelement 142 angeordnet, das mit der Steuereinrichtung 122 über eine Signalleitung 144 gekoppelt ist, um der Steuereinrichtung 122 ein Signal bezüglich des Füllstandes im Schmutzflüssigkeitsbehälter 84 bereitzustellen.

Am Schmutzflüssigkeitsbehälter 84 ist ferner eine Auslassöffnung 146 angeordnet, an die eine Auslassleitung 148 angeschlossen ist. Die Auslassleitung 148 weist endseitig ein Anschlusselement 150 auf. In die Auslassleitung 148 ist ein Ventil 152 geschaltet, auf das in einer nachfolgend noch erläuterten Andockstellung der Vorrichtung 14 mit der Antriebseinrichtung 68 eingewirkt werden kann.

Die Vorrichtung 14 umfasst ferner eine elektrische Leitung 154 mit daran angeordnetem Anschlusselement 156, das mit dem Anschlusselement 38 der Leitung 36 koppeln kann. Über die elektrische Leitung 154 kann beispielsweise mindestens eine Batterie 158 der Vorrichtung 14 aufgeladen werden.

Nachfolgend wird auf die Funktion des Systems 10 eingegangen.

Die Vorrichtung 14 kann eine selbstfahrende und selbstlenkende Bodenreinigungsvorrichtung sein (ein Bodenreinigungsroboter), mit der eine autonome Reinigung der Bodenfläche 18 durchgeführt werden kann. Die Steuereinrichtung 122 kann die Bewegungen der Vorrichtung 14 unter Ansteuerung eines Antriebes für das Fahrwerk 72 und auch die Reinigungsaggregate ansteuern.

Alternativ oder ergänzend kann vorgesehen sein, dass die Vorrichtung 14 handgeführt ist und von einer Bedienperson über die Bodenfläche 18 geführt wird. Es kann ein Antrieb für das Fahrwerk 72 vorgesehen sein. Die Bedienperson kann mittels einer schematisch dargestellten Handhabe 160, die insbesondere eine Griffeinrichtung umfasst, auf die Vorrichtung 14 einwirken (Figuren 1 und 2).

Im Betrieb der Vorrichtung 14 wird, wie erwähnt, Reinigungsflüssigkeit aus dem Vorratsbehälter 82 zur Beaufschlagung der Bodenfläche 18 verwendet. Die Schmutzflüssigkeit wird in den Schmutzflüssigkeitsbehälter 84 überführt. Daher sinkt im Betrieb der Vorrichtung 14 der Flüssigkeitspegel im Vorratsbehälter 82, und der Pegel im Schmutzflüssigkeitsbehälter 84 steigt.

Zum Befüllen des Vorratsbehälters 82 und zum Spülen des Schmutzflüssigkeitsbehälters 84 sowie zu dessen Entleerung kann die Vorrichtung 14 an die Andockstation 12 angedockt werden. Selbsttätig oder unter Führung durch die Bedienperson wird die Vorrichtung dabei von einer Nichtandockstellung (Figur 1) in eine Andockstellung (Figur 2) bewegt. In der Andockstellung koppeln die Anschlusselemente 28 und 106, 38 und 156 sowie 56 und 150 miteinander.

Kommen anstelle der Leitung 36 getrennte Leitungen für die Energieversorgung und für Schalt- und/oder Steuersignale zum Einsatz, können anstelle der Leitung 154 ebenfalls unterschiedliche Einzelleitungen vorgesehen sein; anstelle der zwei Anschlusselemente 38, 156 können getrennte Anschlusselemente für die Energieversorgung einerseits und für die Übertragung von Schalt- und/oder Steuersignalen andererseits vorgesehen sein.

Die Vorrichtung 14 weist eine Detektionseinrichtung 162 auf, um zu erkennen, dass die Vorrichtung 14 an die Andockstation 12 angedockt ist. Vorliegend ist die Detektionseinrichtung 162 u.a. von der Steuereinrichtung 122 gebildet oder umfasst diese. Die Steuereinrichtung 122 kann, zum Beispiel unter Nutzung elektrischer Energie der Batterie 158, einen Stromfluss durch eines der Schaltelemente 44, 46 detektieren, wenn die Vorrichtung 14 die Andockstellung einnimmt und die Anschlusselemente 38, 156 miteinander koppeln. Es kann auch vorgesehen sein, dass über die Andockstation 12 eine elektrische Kontaktbrücke dann gebildet ist, wenn die Vorrichtung 14 die Andockstellung einnimmt. Ein sich durch die Kontaktbrücke ergebender Stromfluss durch die Andockstation 12 kann von der Steuereinrichtung 122 detektiert werden.

Wird die Einnahme der Andockstellung von der Steuereinrichtung 122 erfasst, können der Vorratsbehälter 82 und der Schmutzflüssigkeitsbehälter 84 beispielsweise wie nachfolgend erläutert befüllt, entleert und gespült werden. Insbesondere kann der Befüllvorgang, der Entleerungsvorgang und der Spülvorgang von der Steuereinrichtung 122 selbsttätig und damit gewissermaßen "automatisch" ohne Zutun einer Bedienperson ausgelöst werden.

Nach dem Andocken kann die Steuereinrichtung 122 das Ventil 30 über die Steuerleitung 32 zum Freigeben der Fluidverbindung über die Zufuhrleitung 26 und die Flüssigkeitsleitung 104 betätigen. Die Anschlusselemente 28, 106 können selbstöffnende (und selbstsperrende) Ventile umfassen, die beim Andocken der Vorrichtung 14 automatisch öffnen bzw. bei deren Abdocken automatisch schließen.

Zunächst ist bevorzugt das Ventil 114 von der Steuereinrichtung 122 über die Steuerleitung 118 so betätigt, dass der Flüssigkeitsleitungsabschnitt 110 freigegeben ist. Der Flüssigkeitsleitungsabschnitt 112 ist demgegenüber mittels des Ventils 116 gesperrt. Der Vorratsbehälter 82 wird über die Zufuhrleitung 26 und die Flüssigkeitsleitung 104 sowie insbesondere deren Flüssigkeitsleitungsabschnitt 110 befüllt. Der Befüllvorgang kann für eine vorgebbare Zeitdauer, bis zum Einfüllen einer vorgebbaren Menge an Reinigungsflüssigkeit oder so lange erfolgen, bis ein anhand des Sensorelementes 134 erfassbarer Flüssigkeitspegel im Vorratsbehälter 82 ermittelt wird.

Weiter kann Schmutzflüssigkeit aus dem Schmutzflüssigkeitsbehälter 84 ausgelassen werden. Hierzu kann die Steuereinrichtung 122 die Antriebseinrichtung 68 über die Steuerleitung 66 aktivieren. Dadurch wird das Ventil 152 betätigt, und es besteht eine Strömungsverbindung aus dem Schmutzflüssigkeitsbehälter 84 durch die Auslassleitung 148, die Anschlusselemente 56, 150 und die Zufuhrleitung 54 hindurch in den Auffangbehälter 52. Vorzugsweise wird der Schmutzflüssigkeitsbehälter 84 entleert, während der Vorratsbehälter 82 befüllt wird. Die Verweildauer der Vorrichtung 14 an der Andockstation 12 kann dadurch möglichst gering gehalten werden.

Die Steuereinrichtung 122 kann ferner das Pumpaggregat 50 aktivieren, indem das Schaltelement 46 zum Freigeben der Leitung 48 über die Steuerleitung 42 geschaltet wird. Bei aktiviertem Pumpaggregat 50 kann Schmutzflüssigkeit aus dem Auffangbehälter 52 abgepumpt und dem Flüssigkeitsentsorgungsnetz zugeführt werden. Dabei ist es möglich, dass das Pumpaggregat 50 bereits beim Entleeren des Schmutzflüssigkeitsbehälters 84 aktiviert ist oder erst bei Einnahme eines vorgebbaren Flüssigkeitspegels im Auffangbehälter 52, welcher Pegel mittels des Sensorelementes 62 erfasst werden kann. Denkbar ist auch eine regelmäßige Aktivierung des Pumpaggregates 50.

Nach dem Entleeren des Schmutzflüssigkeitsbehälters 84 kann die Steuereinrichtung 122 erneut die Antriebseinrichtung 68 betätigen, so dass das Ventil 152 die Auslassleitung 148 sperrt.

Anschließend wird der Schmutzflüssigkeitsbehälter 84 gespült und gereinigt. Dabei ist es von Vorteil, wenn die Steuereinrichtung 122 das Ventil 116 zum Freigeben des Flüssigkeitsleitungsabschnittes 112 betätigt. Günstigerweise ist während des Spülvorgangs der Flüssigkeitsleitungsabschnitt 110 mittels des Ventils 114 gesperrt, damit die Spüleinrichtung 140 mit einem möglichst hohen Flüssigkeitsdruck beaufschlagt werden kann. Die Spülflüssigkeit tritt aus der Spüleinrichtung 140 aus und spült die Seitenwände 90 von oben nach unten.

Anschließend kann die Steuereinrichtung das Ventil 30 über die Steuerleitung 32 zum Sperren der Zufuhrleitung betätigen. Die Ventile 114, 116 können ebenfalls zum Sperren der Flüssigkeitsleitungsabschnitte 110, 112 betätigt werden.

Etwaige Spülflüssigkeit im Schmutzflüssigkeitsbehälter 84 kann durch erneutes Betätigen des Ventils 152 mittels der Antriebseinrichtung 68 aus dem Schmutzflüssigkeitsbehälter 84 entfernt und in den Auffangbehälter 52 überführt werden.

Es ist alternativ auch denkbar, dass abweichend von vorstehender Erläuterung während des Spülens des Schmutzflüssigkeitsbehälters 84 das Ventil 152 zum Freigeben der Auslassleitung 148 betätigt ist. Spülflüssigkeit kann nach der Reinigung des Schmutzflüssigkeitsbehälters 84 in den Auffangbehälter 52 strömen.

Bei angedockter Vorrichtung 14 ist es ferner möglich, dass die mindestens eine elektrische Batterie 158 über die Leitungen 36, 154 geladen wird.

Wie insbesondere aus Figur 4 hervorgeht, umfasst die Vorrichtung 14 am Deckel 100 eine Zufuhrleitung 164. Die Zufuhrleitung 164 mündet im Aufnahmeraum 126 strömungsaufwärts des Ventilgehäuses 124 in die Flüssigkeitsleitung 104. Endseitig ist an der Zufuhrleitung 164 ein Anschlusselement 166 angeordnet, das vorliegend als Schlauchnippel ausgestaltet ist.

Eine in der Zeichnung nicht gezeigte externe Versorgungsleitung kann von einer Bedienperson an das Anschlusselement 166 angeschlossen werden, um die Zufuhrleitung 164 mit Flüssigkeit zu beaufschlagen, insbesondere Wasser. Die Flüssigkeit strömt ins Ventilgehäuse 124 und von dort wahlweise in einen der Flüssigkeitsleitungsabschnitte 110, 112 zum Befüllen des Vorratsbehälters 82 und/oder Spülen des Schmutzflüssigkeitsbehälters 84. Denkbar ist, dass über eine Bedieneinrichtung 168 der Vorrichtung 14 durch die Bedienperson vorgebbar ist, welches der Ventile 114, 116 den jeweiligen Flüssigkeitsleitungsabschnitt 110, 112 freigibt oder sperrt.

Ein im Anschlusselement 106 angeordnetes selbstsperrendes Ventil stellt sicher, dass bei Anschluss der externen Versorgungsleitung bei abgedockter Vorrichtung 14 keine Flüssigkeit aus der Flüssigkeitsleitung 104 austritt.

Zusätzlich zur Möglichkeit, den Vorratsbehälter 82 und den Schmutzflüssigkeitsbehälter 84 mit den Mitteln der Andockstation 12 zu befüllen bzw. zu spülen, kann dadurch unter Anschluss der externen Versorgungsleitung an die Zufuhrleitung 164 eine derartige Befüllung bzw. ein derartiger Spülvorgang durchgeführt werden.

Am Anschlusselement 166 kann ebenfalls ein selbstsperrendes Ventil und/oder ein Verschlusselement 170 vorgesehen sein, damit bei Fluidbeaufschlagung der Flüssigkeitsleitung 104 durch die Andockstation 12 keine Flüssigkeit über die Zufuhrleitung 164 austritt. Figur 4 zeigt das Verschlusselement 170 in einem vom Anschlusselement 166 gelösten Zustand.

Die Anordnung des Anschlusselementes 166 und der Verlauf der Zufuhrleitung 164 können auch unterschiedlich sein. Beispielsweise ist das Anschlusselement 166 so positioniert, dass es von einer Bedienperson ohne Öffnen des Deckels 100 zugänglich ist.

### Bezugszeichen

- 10: Bodenreinigungssystem
- 12: Andockstation
- 14: Bodenreinigungsvorrichtung
- 16: Aufstellfläche
- 18: Bodenfläche
- 20: Gehäuse
- 22: Aufnahmeraum
- 24: Anschlusselement
- 26: Zufuhrleitung
- 28: Anschlusselement
- 30: Ventil
- 32: Steuerleitung
- 34: Anschlusselement
- 36: elektrische Leitung
- 38: Anschlusselement
- 40: Steuerleitung
- 42: Steuerleitung
- 44: Schaltelement
- 46: Schaltelement
- 48: elektrische Leitung
- 50: Pumpaggregat
- 52: Auffangbehälter
- 54: Zufuhrleitung
- 56: Anschlusselement
- 58: Entsorgungsleitung
- 60: Anschlusselement
- 62: Sensorelement
- 64: Signalleitung
- 66: Steuerleitung
- 68: Antriebseinrichtung
- 70: Gehäuse
- 72: Fahrwerk
- 74: Reinigungsaggregat
- 76: Schmutzaufnahmevorrichtung
- 78: Saugleiste
- 80: Saugaggregat
- 82: Vorratsbehälter
- 84: Schmutzflüssigkeitsbehälter
- 86: Außenwand
- 88: Innenwand
- 90: Seitenwand
- 92: Behälterinnenraum
- 94: Behälteröffnung
- 96: Behälteröffnung
- 98: Rand
- 100: Deckel
- 102: Schwenkachse
- 104: Flüssigkeitsleitung
- 106: Anschlusselement
- 108: Vorderseite
- 110: Flüssigkeitsleitungsabschnitt
- 112: Flüssigkeitsleitungsabschnitt
- 114: Ventil
- 116: Ventil
- 118: Steuerleitung
- 120: Steuerleitung
- 122: Steuereinrichtung
- 124: Ventilgehäuse
- 126: Aufnahmeraum
- 128: Außenwand
- 130: Innenwand
- 132: Austrittsöffnung
- 134: Sensorelement
- 136: Signalleitung
- 138: Ringleitung
- 140: Spüleinrichtung
- 142: Sensorelement
- 144: Signalleitung
- 146: Auslassöffnung
- 148: Auslassleitung
- 150: Anschlusselement
- 152: Ventil
- 154: elektrische Leitung
- 156: Anschlusselement
- 158: Batterie
- 160: Handhabe
- 162: Detektionseinrichtung
- 164: Zufuhrleitung
- 166: Anschlusselement
- 168: Bedieneinrichtung
- 170: Verschlusselement

## Patentansprüche

1. Bodenreinigungssystem (10) mit einer mobilen Bodenreinigungsvorrichtung (14), die mindestens ein Reinigungsaggregat (74) zum Reinigen einer Bodenfläche (18) umfasst, einen Vorratsbehälter (82) zur Aufnahme einer Reinigungsflüssigkeit, eine Schmutzaufnahmeeinrichtung (76) zum Aufnehmen von Schmutzflüssigkeit von der Bodenfläche (18) und einen Schmutzflüssigkeitsbehälter (84), in den die Schmutzflüssigkeit überführbar ist, sowie mit einer Andockstation (12) für die in einer Andockstellung an diese angedockte Bodenreinigungsvorrichtung (14), wobei die Andockstation (12) mindestens eine Zufuhrleitung (26) mit daran angeordnetem Anschlusselement (28) aufweist und die Bodenreinigungsvorrichtung (14) mindestens eine Flüssigkeitsleitung (104) mit daran angeordnetem Anschlusselement (106), wobei die Bodenreinigungsvorrichtung (14) eine Spüleinrichtung (140) am oder im Schmutzflüssigkeitsbehälter (84) umfasst, und wobei, in der Andockstellung der Bodenreinigungsvorrichtung (14), die Anschlusselemente (28, 106) miteinander koppeln, so dass der Vorratsbehälter (82) über die mindestens eine Flüssigkeitsleitung (104) mit der Reinigungsflüssigkeit befüllbar ist und die Spüleinrichtung (140) über die mindestens eine Flüssigkeitsleitung (104) mit einer Spülflüssigkeit zum Spülen des Schmutzflüssigkeitsbehälters (84) beaufschlagbar ist.

2. Bodenreinigungssystem nach Anspruch 1, **dadurch gekennzeichnet, dass** die Andockstation (12) genau eine Zufuhrleitung (26) mit daran angeordnetem Anschlusselement (28) umfasst und dass die Bodenreinigungsvorrichtung (14) eine in einen ersten Flüssigkeitsleitungsabschnitt (110) und in einen zweiten Flüssigkeitsleitungsabschnitt (112) verzweigende Flüssigkeitsleitung (104) aufweist.

3. Bodenreinigungssystem nach Anspruch 2, **dadurch gekennzeichnet, dass** die Bodenreinigungsvorrichtung (14) mindestens ein Ventil (114, 116) aufweist, wobei:
- in zumindest einen der Flüssigkeitsleitungsabschnitte (110, 112) ein Ventil (114, 116) geschaltet ist, über welches Ventil (114, 116) der Flüssigkeitsleitungsabschnitt (110, 112) wahlweise freigebbar oder sperrbar ist;
- vorzugsweise zwei Ventile (114, 116) vorgesehen sind, wobei in beide Flüssigkeitsleitungsabschnitte (110, 112) jeweils ein Ventil (114, 116) geschaltet ist, über das der jeweilige Flüssigkeitsleitungsabschnitt (110, 112) wahlweise freigebbar oder sperrbar ist; oder wobei
- die Flüssigkeitsleitung (104) an einem Ventil in die wahlweise freigebbaren oder sperrbaren Flüssigkeitsleitungsabschnitte (110, 112) verzweigt.

4. Bodenreinigungssystem nach Anspruch 1, **dadurch gekennzeichnet, dass** die Andockstation (12) zwei Zufuhrleitungen mit einem jeweiligen Anschlusselement umfasst und die Bodenreinigungsvorrichtung (14) zwei Flüssigkeitsleitungen mit einem jeweiligen Anschlusselement, wobei, in der Andockstellung der Bodenreinigungsvorrichtung (14), je eine Zufuhrleitung und eine Flüssigkeitsleitung strömungsverbunden miteinander sind, und dass das Bodenreinigungssystem (10) in jeder Zufuhrleitung-Flüssigkeitsleitung-Kombination ein Ventil aufweist zum wahlweisen Freigeben oder Sperren der Zufuhrleitung-Flüssigkeitsleitung-Kombination.

5. Bodenreinigungssystem nach Anspruch 3 oder 4, **dadurch gekennzeichnet, dass** das Bodenreinigungssystem (10) eine Steuereinrichtung (122) aufweist, die mit den Ventilen (114, 116) oder dem Ventil gekoppelt ist, und dass die Ventile (114, 116) von der Steuereinrichtung (122) betätigbar sind oder das Ventil von der Steuereinrichtung (122) betätigbar ist.

6. Bodenreinigungssystem nach Anspruch 5, **dadurch gekennzeichnet, dass** zumindest eines der Folgenden gilt:
- das Befüllen des Vorratsbehälters (82) und/oder das Spülen des Schmutzflüssigkeitsbehälters (84) ist nach Andocken der Bodenreinigungsvorrichtung (14) unter Steuerung durch die Steuereinrichtung (122) selbsttätig durchführbar;
- die Steuereinrichtung (122) ist in der Bodenreinigungsvorrichtung (14) angeordnet ist.

7. Bodenreinigungssystem nach Anspruch 5 oder 6, **dadurch gekennzeichnet, dass** die Ventile (114, 116) oder das Ventil derart ansteuerbar sind/ist, dass das Befüllen des Vorratsbehälters (82) und das Spülen des Schmutzflüssigkeitsbehälters (84) nacheinander durchführbar sind, vorzugsweise dass die Ventile (114, 116) oder das Ventil derart ansteuerbar sind/ist, dass der Vorratsbehälter (82) zunächst befüllbar und anschließend der Schmutzflüssigkeitsbehälter (84) spülbar ist.

8. Bodenreinigungssystem nach einem der Ansprüche 5 bis 7, **dadurch gekennzeichnet, dass** die Ventile (114, 116) oder das Ventil derart ansteuerbar sind/ist, dass das Befüllen des Vorratsbehälters (82) und/oder das Spülen des Schmutzflüssigkeitsbehälters (84) nach einem der folgenden durchführbar ist:
- Befüllen mit Reinigungsflüssigkeit und/oder Spülen mit Spülflüssigkeit für eine vorgebbare Zeitdauer;
- Befüllen mit Reinigungsflüssigkeit und/oder Spülen mit Spülflüssigkeit mit einer vorgebbaren Menge;
- Befüllen mit Reinigungsflüssigkeit bis zu einem vorgebbaren Pegel, der mit einem Füllstandssensor (134) am Vorratsbehälter (82) ermittelbar ist.

9. Bodenreinigungssystem nach einem der voranstehenden Ansprüche, **dadurch gekennzeichnet, dass** die Bodenreinigungsvorrichtung (14) eine am Schmutzflüssigkeitsbehälter (84) angeordnete Auslassöffnung (146) aufweist sowie ein Ventil (152) an der Auslassöffnung (146) oder an einer an diese angeschlossenen Auslassleitung (148), über welches Ventil (152) die Auslassöffnung (146) oder die Auslassleitung (148) wahlweise sperrbar oder zum Entleeren des Schmutzflüssigkeitsbehälters (84) freigebbar ist.

10. Bodenreinigungssystem nach Anspruch 9, **dadurch gekennzeichnet, dass** das Ventil (152) von einer vorzugsweise in der Bodenreinigungsvorrichtung (14) angeordneten Steuereinrichtung (122) ansteuerbar ist.

11. Bodenreinigungssystem nach Anspruch 9 oder 10 in Verbindung mit einem der Ansprüche 5 bis 8, **dadurch gekennzeichnet, dass** zumindest eines der Folgenden gilt:
- die Ventile (114, 116, 152) sind derart ansteuerbar, dass das Entleeren des Schmutzflüssigkeitsbehälters (84) während des Befüllens des Vorratsbehälters (82) durchführbar ist;
- die Ventile (114, 116, 152) sind derart ansteuerbar, dass das Spülen des Schmutzflüssigkeitsbehälters (84) nach Entleeren des Schmutzflüssigkeitsbehälters (84) durchführbar ist.

12. Bodenreinigungssystem nach einem der Ansprüche 9 bis 11, **dadurch gekennzeichnet, dass** die Andockstation (12) einen Auffangbehälter (52) für die Schmutzflüssigkeit aufweist und dass der Schmutzflüssigkeitsbehälter (84) über die Auslassöffnung (146) oder die Auslassleitung (148) in den Auffangbehälter (52) entleerbar ist, vorzugsweise dass die Andockstation (12) ein Pumpaggregat (50) umfasst, mit der im Auffangbehälter (52) aufgenommene Schmutzflüssigkeit abpumpbar und einem Flüssigkeitsentsorgungsnetz zuführbar ist.

13. Bodenreinigungssystem nach einem der voranstehenden Ansprüche, **dadurch gekennzeichnet, dass** das Bodenreinigungssystem (10) eine Detektionseinrichtung (162) zum Feststellen eines Andockens der Bodenreinigungsvorrichtung (14) an die Andockstation (12) umfasst.

14. Bodenreinigungssystem nach einem der voranstehenden Ansprüche, **dadurch gekennzeichnet, dass** die Reinigungsflüssigkeit und die Spülflüssigkeit identisch sind, insbesondere dass die Andockstation (12) eingangsseitig der Zufuhrleitung (26) nur ein Anschlusselement (24) zum Anschließen an ein Flüssigkeitsversorgungsnetz aufweist.

15. Bodenreinigungssystem nach einem der voranstehenden Ansprüche, **dadurch gekennzeichnet, dass** zumindest eines der Folgenden gilt:
- die Spüleinrichtung (140) ist an einer Deckenwand (130) des Schmutzflüssigkeitsbehälters (84) angeordnet oder festgelegt, insbesondere weist der Schmutzflüssigkeitsbehälter (84) einen die Deckenwand (130) bildenden Deckel (100) auf;
- die Spüleinrichtung (140) umfasst eine Spülleitung mit einer Mehrzahl von Austrittsöffnungen, wobei die Spülleitung insbesondere von einem Flüssigkeitsleitungsabschnitt (112) der mindestens einen Flüssigkeitsleitung (104) gebildet oder umfasst ist und/oder eine Ringleitung (138) ist;
- aus der Spüleinrichtung (140) austretende Spülflüssigkeit ist auf mindestens eine Seitenwand (90) des Schmutzflüssigkeitsbehälters (84) gerichtet.

16. Bodenreinigungssystem nach einem der voranstehenden Ansprüche, **dadurch gekennzeichnet, dass** die Bodenreinigungsvorrichtung (14) eine Zufuhrleitung (164) mit daran angeordnetem Anschlusselement (166) umfasst, die in die mindestens eine Flüssigkeitsleitung (104) mündet und an welches Anschlusselement (166) manuell eine externe Versorgungsleitung zum Zuführen von Reinigungsflüssigkeit und/oder Spülflüssigkeit anschließbar ist.

17. Bodenreinigungssystem nach einem der voranstehenden Ansprüche, **dadurch gekennzeichnet, dass** die Bodenreinigungsvorrichtung (14) selbstfahrend und selbstlenkend ausgestaltet ist und/oder dass die Bodenreinigungsvorrichtung (14) handgeführt ist.

## Claims

1. A floor cleaning system (10), having a mobile floor cleaning apparatus (14) that comprises at least one cleaning unit (74) for cleaning a floor surface (18), a reservoir (82) for receiving a cleaning liquid, a dirt receiving device (76) for taking up dirty liquid from the floor surface (18), and a dirty liquid container (84) into which the dirty liquid is transferable, and further having a docking station (12) for the floor cleaning apparatus (14), which is docked thereto in a docked position, wherein the docking station (12) has at least one supply conduit (26) with a connection element (28) arranged thereon, the floor cleaning apparatus (14) having at least one liquid conduit (104) with a connection element (106) arranged thereon, wherein the floor cleaning apparatus (14) comprises a rinsing device (140) on or in the dirty liquid container (84), and wherein, when the floor cleaning apparatus (14) is in the docked position, the connection elements (28, 106) are coupled to one another such that the reservoir (82) is fillable with the cleaning liquid via the at least one liquid conduit (104) and a rinsing liquid for rinsing the dirty liquid container (84) is applicable to the rinsing device (140) via the at least one liquid conduit (104).

2. A floor cleaning system in accordance with claim 1, **characterized in that** the docking station (12) comprises just one supply conduit (26) with a connection element (28) arranged thereon, and **in that** the floor cleaning apparatus (14) has a liquid conduit (104) that branches into a first liquid conduit portion (110) and a second liquid conduit portion (112).

3. A floor cleaning system in accordance with claim 2, **characterized in that** the floor cleaning apparatus (14) has at least one valve (114, 116), wherein:
- a valve (114, 116) is connected into at least one of the liquid conduit portions (110, 112), and the liquid conduit portion (110, 112) is selectively openable or blockable using this valve (114, 116);
- preferably two valves (114, 116) are provided, wherein a respective valve (114, 116) is connected into each of the two liquid conduit portions (110, 112), and the respective liquid conduit portion (110, 112) is selectively openable or blockable using the valve (114, 116); or wherein
- the liquid conduit (104) branches into the selectively openable or blockable liquid conduit portions (110, 112) at a valve.

4. A floor cleaning system in accordance with claim 1, **characterized in that** the docking station (12) comprises two supply conduits each with a respective connection element, and the floor cleaning apparatus (14) comprises two liquid conduits each with a respective connection element, wherein, when the floor cleaning apparatus (14) is in the docked position, a respective supply conduit and a respective liquid conduit are fluidically connected to one another, and **in that** the floor cleaning system (10) has a valve in each combination comprising a supply conduit and a liquid conduit, for selectively opening or blocking the combination comprising a supply conduit and a liquid conduit.

5. A floor cleaning system in accordance with claim 3 or 4, **characterized in that** the floor cleaning system (10) has a control device (122) that is coupled to the valves (114, 116) or valve, and **in that** the valves (114, 116) or valve are/is actuatable by the control device (122).

6. A floor cleaning system in accordance with claim 5, **characterized in that** at least one of the following applies:
- filling of the reservoir (82) and/or rinsing of the dirty liquid container (84) once the floor cleaning apparatus (14) is docked is performable automatically, controlled by the control device (122);
- the control device (122) is arranged in the floor cleaning apparatus (14).

7. A floor cleaning system in accordance with claim 5 or 6, **characterized in that** the valves (114, 116) or valve are/is controllable such that filling of the reservoir (82) and rinsing of the dirty liquid container (84) are performable one after the other, preferably that the valves (114, 116) or valve are/is controllable such that first the reservoir (82) is fillable and then the dirty liquid container (84) is rinsable.

8. A floor cleaning system in accordance with any one of claims 5 to 7, **characterized in that** the valves (114, 116) or valve are/is controllable such that filling of the reservoir (82) and/or rinsing of the dirty liquid container (84) is performable in accordance with one of the following:
- filling with cleaning liquid and/or rinsing with rinsing liquid for a predeterminable period;
- filling with cleaning liquid and/or rinsing with rinsing liquid in a predeterminable quantity;
- filling with cleaning liquid to a predeterminable level that is determinable using a level sensor (134) on the reservoir (82).

9. A floor cleaning system in accordance with any one of the preceding claims, **characterized in that** the floor cleaning apparatus (14) has an outlet opening (146) arranged on the dirty liquid container (84), and a valve (152) on the outlet opening (146) or on an outlet conduit (148) connected thereto, and the outlet opening (146) or outlet conduit (148) is selectively blockable or, for emptying the dirty liquid container (84), openable by way of this valve (152).

10. A floor cleaning system in accordance with claim 9, **characterized in that** the valve (152) is controllable by a control device (122) that is preferably arranged in the floor cleaning apparatus (14).

11. A floor cleaning system in accordance with claim 9 or 10 in conjunction with claims 5 to 8, **characterized in that** at least one of the following applies:
- the valves (114, 116, 152) are controllable such that emptying of the dirty liquid container (84) is performable during filling of the reservoir (82);
- the valves (114, 116, 152) are controllable such that rinsing of the dirty liquid container (84) is performable after emptying of the dirty liquid container (84).

12. A floor cleaning system in accordance with any one of claims 9 to 11, **characterized in that** the docking station (12) has a collection container (52) for the dirty liquid, and **in that** the dirty liquid container (84) is emptiable into the collection container (52) through the outlet opening (146) or outlet conduit (148), preferably that the docking station (12) comprises a pumping unit (50) by which dirty liquid in the collection container (52) is pumpable away and suppliable to a liquid drainage network.

13. A floor cleaning system in accordance with any one of the preceding claims, **characterized in that** the floor cleaning system (10) comprises a detection device (162) for determining a docking of the floor cleaning apparatus (14) to the docking station (12).

14. A floor cleaning system in accordance with any one of the preceding claims, **characterized in that** the cleaning liquid and the rinsing liquid are identical, and in particular **in that** on the input side of the supply conduit (26) the docking station (12) has only one connection element (24) for connection to a liquid supply network.

15. A floor cleaning system in accordance with any one of the preceding claims, **characterized in that** at least one of the following applies:
- the rinsing device (140) is arranged or fixed on a cover wall (130) of the dirty liquid container (84), in particular, the dirty liquid container (84) has a cover (100) forming the cover wall (130);
- the rinsing device (140) comprises a rinsing conduit having a plurality of outlet openings, wherein the rinsing conduit, in particular, is formed or comprised by a liquid conduit portion (112) of the at least one liquid conduit (104) and/or is a ring conduit (138);
- rinsing liquid exiting from the rinsing device (140) is directed towards at least one side wall (90) of the dirty liquid container (84).

16. A floor cleaning system in accordance with any one of the preceding claims, **characterized in that** the floor cleaning apparatus (14) comprises a supply conduit (164) which has a connection element (166) arranged thereon and opens into the at least one liquid conduit (104), and an outside supply conduit is connectable to the connection element (166) manually, for supplying cleaning liquid and/or rinsing liquid.

17. A floor cleaning system in accordance with any one of the preceding claims, **characterized in that** the floor cleaning apparatus (14) is formed to be self-propelling and self-steering and/or that the floor cleaning apparatus (14) is guided manually.

## Revendications

1. Système de nettoyage de sol (10) comprenant un dispositif de nettoyage de sol (14) mobile, qui comporte au moins un groupe de nettoyage (74) pour nettoyer une surface de sol (18), un réservoir de réserve (82) destiné à recevoir un liquide de nettoyage, un dispositif de collecte de crasses (76) pour collecter du liquide encrassé de la surface de sol (18), et un réservoir de liquide encrassé (84) dans lequel peut être transféré le liquide encrassé, le système comprenant également une station d'accueil (12) destinée au dispositif de nettoyage de sol (14) arrimé à celle-ci dans la position d'arrimage,
système
dans lequel la station d'accueil (12) comporte au moins une conduite d'alimentation (26) sur laquelle est agencé un élément de raccordement (28), et le dispositif de nettoyage de sol (14) comporte au moins une conduite de liquide (104) sur laquelle est agencé un élément de raccordement (106),
dans lequel le dispositif de nettoyage de sol (14) comprend un dispositif de rinçage (140) sur ou dans le réservoir de liquide encrassé (84), et
dans lequel dans la position d'arrimage du dispositif de nettoyage de sol (14), les éléments de raccordement (28, 106) sont accouplés mutuellement, de sorte que le réservoir de réserve (82) peut être rempli avec du liquide de nettoyage par l'intermédiaire de ladite au moins une conduite de liquide (104), et le dispositif de rinçage (140) peut être alimenté, par l'intermédiaire de ladite au moins une conduite de liquide (104), avec un liquide de rinçage destiné à rincer le réservoir de liquide encrassé (84).

2. Système de nettoyage de sol selon la revendication 1, **caractérisé en ce que** la station d'accueil (12) comprend exactement une conduite d'alimentation (26) sur laquelle est agencé un élément de raccordement (28), et **en ce que** le dispositif de nettoyage de sol (14) présente une conduite de liquide (104) se divisant en un premier tronçon de conduite de liquide (110) et un deuxième tronçon de conduite de liquide (112).

3. Système de nettoyage de sol selon la revendication 2, **caractérisé en ce que** le dispositif de nettoyage de sol (14) comporte au moins une vanne (114, 116), le système étant tel
- que dans au moins un des tronçons de conduite de liquide (110, 112) soit montée une vanne (114, 116), vanne (114, 116) par l'intermédiaire de laquelle le tronçon de conduite de liquide (110, 112) peut être rendu sélectivement passant ou être bloqué ;
- que de préférence soient prévues deux vannes (114, 116), à savoir que dans les deux tronçons de conduite de liquide (110, 112) soit montée respectivement une vanne (114, 116) par l'intermédiaire de laquelle le tronçon de conduite de liquide (110, 112) respectif peut être rendu sélectivement passant ou être bloqué ; ou
- que la conduite de liquide (104) se divise, au niveau d'une vanne, en les tronçons de conduite de liquide (110, 112) pouvant être rendus sélectivement passants ou être bloqués.

4. Système de nettoyage de sol selon la revendication 1, **caractérisé en ce que** la station d'accueil (12) comprend deux conduites d'alimentation avec chacune un élément de raccordement respectif, et le dispositif de nettoyage de sol (14) deux conduites de liquide avec chacune un élément de raccordement respectif, une conduite d'alimentation et une conduite de liquide respectives étant à chaque fois reliées en écoulement dans la position d'arrimage du dispositif de nettoyage de sol (14), et **en ce que** le système de nettoyage de sol (10) comporte dans chaque combinaison conduite d'alimentation-conduite de liquide, une vanne pour rendre sélectivement passante ou bloquer la combinaison conduite d'alimentation-conduite de liquide.

5. Système de nettoyage de sol selon la revendication 3 ou la revendication 4, **caractérisé en ce que** le système de nettoyage de sol (10) présente un dispositif de commande (122), qui est couplé aux vannes (114, 116) ou à la vanne, et **en ce que** les vannes (114, 116) peuvent être actionnées par le dispositif de commande (122), ou la vanne peut être actionnée par le dispositif de commande (122).

6. Système de nettoyage de sol selon la revendication 5, **caractérisé en ce que** l'une au moins des propriétés suivantes est vérifiée :
- le remplissage du réservoir de réserve (82) et/ou le rinçage du réservoir de liquide encrassé (84) peuvent être effectués automatiquement, après l'arrimage du dispositif de nettoyage de sol (14), sous l'effet de la commande par le dispositif de commande (122) ;
- le dispositif de commande (122) est agencé dans le dispositif de nettoyage de sol (14).

7. Système de nettoyage de sol selon la revendication 5 ou la revendication 6, **caractérisé en ce que** les vannes (114, 116) ou la vanne peuvent/peut être commandée (s) de manière telle, que le remplissage du réservoir de réserve (82) et le rinçage du réservoir de liquide encrassé (84) puissent être effectués successivement, de préférence **en ce que** les vannes (114, 116) ou la vanne peuvent/peut être commandée(s)de manière telle, qu'il soit tout d'abord possible de remplir le réservoir de réserve (82) et ensuite de rincer le réservoir de liquide encrassé (84).

8. Système de nettoyage de sol selon l'une des revendications 5 à 7, **caractérisé en ce que** les vannes (114, 116) ou la vanne peuvent/peut être commandée (s) de manière telle, que le remplissage du réservoir de réserve (82) et/ou le rinçage du réservoir de liquide encrassé (84) puissent être effectués conformément à l'une des propriétés suivantes :
- remplissage avec du liquide de nettoyage et/ou rinçage avec du liquide de rinçage pour une durée pouvant être prédéterminée ;
- remplissage avec du liquide de nettoyage et/ou rinçage avec du liquide de rinçage avec une quantité pouvant être prédéterminée ;
- remplissage avec du liquide de nettoyage jusqu'à un certain niveau, qui peut être déterminé par un capteur de niveau de remplissage (134) dans le réservoir de réserve (82).

9. Système de nettoyage de sol selon l'une des revendications précédentes, **caractérisé en ce que** le dispositif de nettoyage de sol (14) présente une ouverture de sortie (146) agencée sur le réservoir de liquide encrassé (84), ainsi qu'une vanne (152) au niveau de l'ouverture de sortie (146) ou dans une conduite de sortie (148) raccordée à cette ouverture, vanne (152) par l'intermédiaire de laquelle l'ouverture de sortie (146) ou la conduite de sortie (148) peuvent sélectivement être bloquées ou peuvent être rendues passantes pour vidanger le réservoir de liquide encrassé (84).

10. Système de nettoyage de sol selon la revendication 9, **caractérisé en ce que** la vanne (152) peut être commandée par un dispositif de commande (122) de préférence agencé dans le dispositif de nettoyage de sol (14).

11. Système de nettoyage de sol selon la revendication 9 ou la revendication 10 en liaison avec l'une des revendications 5 à 8, **caractérisé en ce que** l'une au moins des propriétés suivantes est vérifiée :
- les vannes (114, 116, 152) peuvent être commandées de manière telle que la vidange du réservoir de liquide encrassé (84) puisse être effectuée pendant le remplissage du réservoir de réserve (82) ;
- les vannes (114, 116, 152) peuvent être commandées de manière telle, que le rinçage du réservoir de liquide encrassé (84) puisse être effectué après avoir vidangé le réservoir de liquide encrassé (84) .

12. Système de nettoyage de sol selon l'une des revendications 9 à 11, **caractérisé en ce que** la station d'accueil (12) présente un réservoir de collecte (52) pour le liquide encrassé, et **en ce que** le réservoir de liquide encrassé (84) peut être vidé dans le réservoir de collecte (52) par l'intermédiaire de l'ouverture de sortie (146) ou de la conduite de sortie (148), de préférence **en ce que** la station d'accueil (12) comporte un groupe de pompe (50) à l'aide duquel du liquide encrassé collecté dans le réservoir de collecte (52), peut être évacué par pompage et envoyé dans un réseau d'élimination et de traitement du liquide.

13. Système de nettoyage de sol selon l'une des revendications précédentes, **caractérisé en ce que** le système de nettoyage de sol (10) comporte un dispositif de détection (162) pour déceler un arrimage du dispositif de nettoyage de sol (14) à la station d'accueil (12).

14. Système de nettoyage de sol selon l'une des revendications précédentes, **caractérisé en ce que** le liquide de nettoyage et le liquide de rinçage sont identiques, notamment **en ce que** la station d'accueil (12) comporte du côté entrée de la conduite d'alimentation (26), uniquement un seul élément de raccordement (24) pour le raccordement à un réseau d'alimentation en liquide.

15. Système de nettoyage de sol selon l'une des revendications précédentes, **caractérisé en ce que** l'une au moins des propriétés suivantes est vérifiée :
- le dispositif de rinçage (140) est agencé ou fixé sur une paroi de recouvrement (130) du réservoir de liquide encrassé (84), le réservoir de liquide encrassé (84) présentant notamment un couvercle (100) formant la paroi de recouvrement (130) ;
- le dispositif de rinçage (140) comprend une conduite de rinçage avec une pluralité d'ouvertures de sortie, la conduite de rinçage étant formée ou comprenant notamment un tronçon de conduite de liquide (112) de ladite au moins une conduite de liquide (104), et/ou étant une conduite en anneau (138) ;
- du liquide rinçage sortant du dispositif de rinçage (140) est dirigé sur au moins une paroi latérale (90) du réservoir de liquide encrassé (84).

16. Système de nettoyage de sol selon l'une des revendications précédentes, **caractérisé en ce que** le dispositif de nettoyage de sol (14) comprend une conduite d'alimentation (164) sur laquelle est agencé un élément de raccordement (166) et qui débouche dans ladite au moins une conduite de liquide (104), élément de raccordement (166) auquel peut être raccordée manuellement une conduite d'approvisionnement externe pour l'amenée de liquide de nettoyage et/ou de liquide de rinçage.

17. Système de nettoyage de sol selon l'une des revendications précédentes, **caractérisé en ce que** le dispositif de nettoyage de sol (14) est automoteur et autoguidé, et/ou **en ce que** le dispositif de nettoyage de sol (14) est mené et guidé à la main.
